# EUROPÄISCHE PATENTANMELDUNG

(11) **EP 2 907 624 A1**
(43) Veröffentlichungstag der Anmeldung: **19.08.2015**
(21) Anmeldenummer: 14155340.4
(22) Anmeldetag: 17.02.2014
(51) Int. Cl.: B25D 17/06, B25D 17/08, B23P 11/02

(54) **Handwerkzeugmaschine**

(71) Anmelder: HILTI Aktiengesellschaft, 9494 Schaan (LI)
(72) Erfinder: Gerold, Peter, 82362 Weilheim (DE); Sutter, Guenther, 6710 Nenzing (AT)
(74) Vertreter: Hilti Aktiengesellschaft Corporate Intellectual Property

(57) **Zusammenfassung**

Die meißelnde Handwerkzeugmaschine hat einen Motor (5), einen Werkzeughalter (2) und ein pneumatisches Schlagwerk (6). Der Werkzeughalter (2) hat einen rohrförmigen Grundkörper (23) mit einem zu einer Arbeitsachse (11) koaxialen prismatischen oder zylindrischen Aufnahmeraum (24) zum Aufnehmen eines Werkzeugs (4). Das pneumatischen Schlagwerk (6) hat ein Führungsrohr (15), in welchem ein Erreger und ein Schläger (14) angeordnet sind. Ein Ende (29) des Führungsrohrs (15) und ein Ende (31) des Grundkörpers (23) sind ineinandergesteckt. Ein Innendurchmesser des aufgesteckten der Enden (29) ist nur bei einer um wenigstens 50 Grad Celsius gegenüber dem eingesteckten der Enden (31) erhöhten Temperatur größer als der Außendurchmesser (33) des eingesteckten der Enden (31).

## Beschreibung

### GEBIET DER ERFINDUNG

Die vorliegende Erfindung betrifft eine bohrende und meißelnde Handwerkzeugmaschine.

DE 10 4007 049 359 A1 beschreibt eine Handwerkzeugmaschine mit einem pneumatischen Schlagwerk. Das Schlagwerk hat ein Führungsrohr, welches drehend gelagert und von einem Motor drehend angetrieben ist. Ein Grundkörper eines Werkzeughalters ist materialschlüssig an dem Führungsrohr befestigt. Alternativ kann der Grundkörper und das Führungsrohr als ein Bauteil gebildet sein. Erfahrungsgemäß unterliegt zwar der Grundkörper des Werkzeughalters einem Verschleiß, welcher einen Austausch erfordert, jedoch nicht das Führungsrohr. Ein selektiver Austausch ist bei der dargestellten Handwerkzeugmaschine nicht möglich.

DE 10 4004 043830 A1 beschreibt eine Handwerkzeugmaschine, deren Werkzeughalter von einem Anwender ausgetauscht werden kann. Der Werkzeughalter hat mehrere Kugeln, die in Vertiefungen in dem Führungsrohr eingreifen. Mittels einer Betätigungshülse kann der Anwender die Kugeln in die Vertiefungen zwingen bzw. diese in radialer Richtung zum Abnehmen des Werkzeughalters freigeben. Die lösbare Anbindung erhöht die Komplexität der Handwerkzeugmaschine und schwächt den Übertragungsstrang eines Drehmoments von dem Motor an den Bohrer.

### OFFENBARUNG DER ERFINDUNG

Die erfindungsgemäße meißelnde Handwerkzeugmaschine hat einen Motor, einen Werkzeughalter und ein pneumatisches Schlagwerk. Der Werkzeughalter hat einen rohrförmigen Grundkörper mit einem zu einer Arbeitsachse koaxialen prismatischen oder zylindrischen Aufnahmeraum zum Aufnehmen eines Werkzeugs und einem in den Aufnahmeraum vorstehenden längs der Arbeitsachse orientierten Steg zum Übertragen eines Drehmoments von dem Grundkörper auf das Werkzeug. Das pneumatischen Schlagwerk hat ein Führungsrohr, in welchem ein Erreger und ein Schläger angeordnet sind. Der Erreger ist an den Motor zum periodischen Vor- und Zurückbewegen längs der Arbeitsachse angekoppelt. Der Schläger ist an den Erreger mittels einer zwischen dem Erreger und dem Schläger innerhalb des Führungsrohrs ausgebildeten pneumatischen Kammer zum Übertragen der Bewegung des Erregers auf den Schläger angekoppelt. Ein Getriebe koppelt das Führungsrohr an den Motor zum Übertragen eines Drehmoments an. Ein Ende des Führungsrohrs und ein Ende des Grundkörpers sind ineinandergesteckt. Ein Innendurchmesser des aufgesteckten der Enden ist nur bei einer um wenigstens 50 Grad Celsius gegenüber dem eingesteckten der Enden erhöhten Temperatur größer als der Außendurchmesser des eingesteckten der Enden.

Das über das eingesteckte Ende aufgesteckte Ende klemmt auf dem eingesteckten Ende aufgrund seines Innendurchmessers. Haben die beiden Enden die gleiche Temperatur, z.B. Raumtemperatur oder Betriebstemperatur, ist der Innendurchmesser geringer als der Außendurchmesser des eingesteckten Endes, wenn die beiden Bauteile getrennt von einander sind, d.h. vor einer Montage oder nach einer Demontage. Der Außendurchmesser ist bei einem mittleren Durchmesser der Enden beispielsweise zwischen 0,5 µm und 10 µm größer als der Innendurchmesser. Das aufgesteckte Ende hat bei einem Temperaturgradienten zwischen 50 Grad und 400 Grad einen Innendurchmesser, der größer als der Außendurchmesser des eingesteckten Endes ist.

Die beiden Enden sind nicht materialschlüssig sondern nur kraftschlüssig verbunden. Für eine Montage muss weder gelötet, geschweißt oder geklebt werden. Entsprechend können die beiden Enden auch reversibel voneinander durch einfaches Erhitzen getrennt werden.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Bohrhammer
Fig. 2 einen Werkzeughalter des Bohrhammers

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Bohrhammer **1.** Der Bohrhammer **1** hat einen Werkzeughalter **2,** in welchem ein Einsteckende **3** eines Werkzeug, z.B. eines des Bohrers **4,** eingesetzt werden kann. Einen primären Antrieb des Bohrhammers **1** bildet ein Motor **5,** welcher ein Schlagwerk **6** und eine Abtriebswelle **7** antreibt. Ein Batteriepaket **8** oder eine Netzleitung versorgt den Motor **5** mit Strom. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist ein pneumatisches Schlagwerk **6.** Ein Erregerkolben **13** und ein Schläger **14** sind in einem Führungsrohr **15** in dem Schlagwerk **6** längs der Arbeitsachse **11** beweglich geführt. Der Erregerkolben **13** ist über einen Exzenter **16** an den Motor **5** angekoppelt und zu einer periodischen, linearen Bewegung gezwungen. Ein Pleuel **17** verbindet den Exzenter **16** mit dem Erregerkolben **13.** Eine Luftfeder gebildet durch eine pneumatische Kammer **18** zwischen dem Erregerkolben **13** und dem Schläger **14** koppelt eine Bewegung des Schlägers **14** an die Bewegung des Erregerkolbens **13** an. Der Schläger **14** kann direkt auf ein hinteres Ende des Bohrers **4** aufschlagen oder mittelbar über einen im Wesentlichen ruhenden Zwischenschläger **19** einen Teil seines Impuls auf den Bohrer **4** übertragen. Das Schlagwerk **6** und vorzugsweise die weiteren Antriebskomponenten sind innerhalb eines Maschinengehäuses **20** angeordnet.

Das Führungsrohr **15** des Schlagwerks **6** dient zugleich als Abtriebswelle **7.** Das Führungsrohr **15** ist entsprechend um die Arbeitsachse **11** drehbar in dem Maschinengehäuse **20** gelagert. Ein beispielhaftes Kegelradgetriebe **21** überträgt das Drehmoment des Motors **5** auf das Führungsrohr **15.** Das Getriebe **21** kann mit einer Drehmomentkupplung **22** versehen sein, welche bei einer Blockade des Führungsrohr **15** die Drehmomentübertragung unterbricht.

Der beispielhafte Werkzeughalter **2** und dessen Anbindung an das Führungsrohr **15** ist in Fig. 2 im Detail dargestellt. Der Werkzeughalter **2** hat einen rohrförmigen Grundkörper **23.** Der von dem Grundkörper **23** umschlossene Aufnahmeraum **24** ist zylindrisch oder sechseckig-prismatisch und auf die für den Bohrhammer **1** vorgesehene Werkzeugklasse ausgelegt. Die typischen Bohrer **4** und Meißel sind mit einem SDS-Einsteckende **3** versehen. Der Grundkörper **23** hat ein oder mehrere in den Aufnahmeraum **24** radial vorstehende Stege **25.** Der Bohrer **4** hat entsprechende Schlitze in seinem Einsteckende **3** und kann auf die Stege **25** aufgeschoben werden. Die Stege **25** übertragen ein Drehmoment von dem Grundkörper **23** auf den Bohrer **4.** Der Bohrer **4** wird durch Klinken **26** in dem Aufnahmeraum **24** gehalten. Die Klinken **26** greifen durch Langlöcher **27** in dem Grundkörper **23** in entsprechende Nuten in dem Einsteckende **3** ein. Der Anwender kann die Klinken **26** durch Verschieben einer Betätigungshülse **28** entriegeln, um den Bohrer **4** zu entnehmen. Anstelle von Klinken **26** können Kugeln oder Walzen den Bohrer **4** haltern.

Der Grundkörper **23** ist auf das Führungsrohr **15** form- und kraftschlüssig gefügt. Die Fügung ist dauerhaft, in dem Sinne, dass der Anwender mit den ihm üblichen Mitteln den Grundkörper **23** nicht zerstörungsfrei von dem Führungsrohr **15** lösen kann.

Der Grundkörper **23** ist beispielhaft auf das Führungsrohr **15** aufgesteckt. Das eingesteckte Ende **29** des Führungsrohrs **15** ist im Wesentlichen ein Hohlzylinder. Das eingesteckte Ende **29** hat den gleichen Hohlquerschnitt wie der Aufnahmeraum **24,** so dass dieser nahtlos von dem Führungsrohr **15** verlängert ist. Die Mantelfläche **30** des eingesteckten Endes **29** kann zylindrisch sein. Die zylindrische Form ist insbesondere vorteilhaft für eine Fertigung des eingesteckten Endes **29** mit einer geringen Toleranz. Das aufgesteckte Ende **31** des Grundkörpers **23** hat eine Innenfläche **32** mit der gleichen Form wie die Mantelfläche **30** des eingesteckten Endes **29,** vorzugsweise zylindrisch. Der Innendurchmesser des aufgesteckten Endes **31,** d.h. seiner Innenfläche **32,** ist etwas geringer als der Außendurchmesser **33** des eingesteckten Endes **29,** d.h. dessen Mantelfläche **30.** Der Unterschied liegt im Bereich von 0,5 µm (Mikrometer) bis 10 µm. Der Unterschied des Innendurchmessers zu dem Außendurchmesser **33** manifestiert sich nur, wenn Grundkörper **23** und Führungsrohr **15** voneinander getrennt sind. Der Grundkörper **23** wird vor dem Aufsetzen erhitzt, beispielsweise um 50 bis 400 Grad Celsius. Höhere Temperaturen sind zu vermeiden, da diese zu Strukturänderungen des wärmebehandelten Grundkörpers **23** führen können. Die aus Kunststoff gefertigte Betätigungshülse **28** und andere Kunststoffkomponenten können vor dem Erhitzen von dem Grundkörper **23** abgezogen werden bzw. erst danach aufgesteckt werden. Der erwärmte Grundkörper **23** weitet sich ausreichend, um ohne Kraft das aufgesteckte Ende **31** auf das eingesteckte Ende **29** zu schieben. Beim Abkühlen zieht sich der Grundkörper **23** zusammen. Das aufgesteckte Ende **31** sitzt nun aufgrund thermomechanischer Spannungen kraftschlüssig auf dem eingesteckten Ende **29** auf.

Der Grundkörper **23** kann von Fachpersonal beispielsweise bei einem Service von dem Führungsrohr **15** abgenommen werden. Der Grundkörper **23** und das Führungsrohr **15** werden längs der Arbeitsachse **11** unter Zugspannung gesetzt. Danach wird nur der Grundkörper **23** um 50 bis 400 Grad Celsius erhitzt. Wesentlich ist hierbei ein rascher Temperaturanstieg zwischen 100 und 500 Grad Celsius pro Sekunde. Der Wärmeeintrag erfolgt durch Induktionsheizen. Die Fügezone zwischen dem aufgesteckten Ende **31** und dem eingesteckten Ende **29** stellt eine ausreichende Wärmeschranke dar, um ein Aufheizen des Führungsrohrs **15** ausreichend zu verzögern. Sobald sich der Temperaturgradient von mehr als 50 Grad zwischen den Enden **29, 31** einstellt, löst sich der unter Zug gesetzte Grundkörper **23** von dem Führungsrohr **15.**

## Patentansprüche

1. Meißelnde Handwerkzeugmaschine mit
einem Motor (5),
einem Werkzeughalter (2), der einen rohrförmigen Grundkörper (23) mit einem zu einer Arbeitsachse (11) koaxialen prismatischen oder zylindrischen Aufnahmeraum (24) zum Aufnehmen eines Werkzeugs (4) und einem in den Aufnahmeraum (24) vorstehenden längs der Arbeitsachse (11) orientierten Steg (25) zum Übertragen eines Drehmoments von dem Grundkörper (23) auf das Werkzeug (4) aufweist,
einem pneumatischen Schlagwerk (6), das ein Führungsrohr (15) aufweist, in welchem angeordnet ein Erreger an den Motor (5) zum periodischen Vor- und Zurückbewegen längs der Arbeitsachse (11) angekoppelt ist und in welchem angeordnet ein Schläger (14) an den Erreger mittels einer zwischen dem Erreger und dem Schläger (14) innerhalb des Führungsrohrs (15) ausgebildeten pneumatischen Kammer (18) zum Übertragen der Bewegung des Erregers auf den Schläger (14) angekoppelt ist,
einem Getriebe (21), das das Führungsrohr (15) an den Motor (5) zum Übertragen eines Drehmoments ankoppelt,
wobei ein Ende (29) des Führungsrohrs (15) und ein Ende (31) des Grundkörpers (23) ineinandergesteckt sind, wobei ein Innendurchmesser des aufgesteckten der Enden (29) nur bei einer um wenigstens 50 Grad Celsius gegenüber dem eingesteckten der Enden (31) erhöhten Temperatur größer als der Außendurchmesser (33) des eingesteckten der Enden (31) ist.

2. Meißelnde Handwerkzeugmaschine nach Anspruch 1, **dadurch gekennzeichnet, dass** bei dem von dem Führungsrohr (15) separierten Grundkörper (23) der Innendurchmesser des aufgesteckten Endes (29) um wenigstens 0,5 µm kleiner als der Außendurchmesser (33) des eingesteckten Endes (31) ist.

3. Meißelnde Handwerkzeugmaschine nach Anspruch 1 oder 2, **dadurch gekennzeichnet, dass** das Führungsrohr (15) und der Grundkörper (23) aus Stahl gefertigt sind.

4. Meißelnde Handwerkzeugmaschine nach einem der vorhergehenden Ansprüche, **dadurch gekennzeichnet, dass** die Fügezone zwischen den beiden Enden (29, 31) kein Lotmittel und keine Schweißnaht aufweist.
